# EUROPÄISCHE PATENTSCHRIFT

(11) **EP 1 876 300 B1**
(45) Veröffentlichungstag und Bekanntmachung des Hinweises auf die Patenterteilung: **07.01.2009**
(21) Anmeldenummer: 06020557.2
(22) Anmeldetag: 29.09.2006
(51) Int. Cl.: E01F 15/04

(54) **Schutzplankenstrang aus Stahl**
Guard rail made of steel
Barrière de sécurité d'acier

(30) Priorität: 06.07.2006 EP 06014007
(43) Veröffentlichungstag der Anmeldung: 09.01.2008
(73) Patentinhaber: SPIG SCHUTZPLANKEN-PRODUKTIONS-GESELLSCHAFT MBH & CO. KG, 66839 Schmelz-Limbach (DE)
(72) Erfinder: Schmitt, Karl-Heinz, Dipl.-Ing., 66636 Tholey (DE)
(74) Vertreter: Ksoll, Peter

(56) Entgegenhaltungen:
- EP-A- 1 061 179
- EP-A- 1 627 956
- WO-A-94/29528
- DE-U1-3202006 010 57

## Beschreibung

Die Erfindung betrifft einen Schutzplankenstrang aus Stahl gemäß den Merkmalen im Oberbegriff des Anspruchs 1.

Ein derartiger Schutzplankenstrang zählt z. B. im Umfang der EP 1061179 A1 zum Stand der Technik. Er besteht aus lösbar aneinander gesetzten Schutzplanken mit einem im Wesentlichen W-förmigen Querschnitt. Die Schutzplanken werden von Pfosten getragen, die in das Erdreich gerammt sind. Der W-förmige Querschnitt wird von einem zentralen Boden, von dem Boden aus divergierenden Innenschenkeln, von endseitig der Innenschenkel vorgesehenen bogenförmigen Übergangsabschnitten und von sich an die Übergangsabschnitte anschließenden, sich gegensinnig V-förmig zu den Innenschenkeln erstreckenden Außenschenkeln gebildet. Die Außenschenkel enden etwa in einer Ebene, in der auch der Boden verläuft.

Weiterhin ist aus EP-A- 1627956 ein Schutzplankenstrang gemäss dem Oberbegriff des Anspruchs 1 bekannt.

Schutzplankenstränge mit der vorbeschriebenen Ausbildung werden u.a. sowohl an den Rändern von Kraftfahrzeugstraßen, wie z.B. Autobahnen, als auch auf den Mittelstreifen solcher Kraftfahrzeugstraßen angeordnet. Hierbei verlangen die gesetzlichen Richtlinien bislang, dass diese Schutzplankenstränge den Anforderungen einer sogenannten Aufhaltestufe H1 mit einem bestimmten Aufhaltevermögen genügen müssen. Übergeordnete europäische Richtlinien verlangen jedoch in der Zukunft generell die Aufhaltestufe H2. Den hiermit verbundenen höheren Anforderungen an das Aufhaltevermögen werden die zum Stand der Technik zählenden Schutzplankenstränge dann nicht mehr gerecht.

Der Erfindung liegt - ausgehend vom Stand der Technik - die Aufgabe zu Grunde, einen Schutzplankenstrang bereit zu stellen, der nicht nur den erhöhten Anforderungen der Aufhaltestufe H2 hinsichtlich des Aufhaltevermögens genügt, sondern auch mit denjenigen Schutzplankensträngen kompatibel ist, die unter die Aufhaltestufe H1 fallen.

Die Lösung dieser Aufgabe besteht nach der Erfindung in den Merkmalen des Anspruchs 1.

Danach erhalten jetzt die Außenschenkel an ihren Enden vom Boden der Schutzplanke weg gerichtete Versteifungsstege, an die sich annähernd in Richtung der Außenschenkel erstreckende Schenkelfortsätze anschließen. Aufgrund der Versteifungsstege und der Schenkelfortsätze besitzt die erfindungsgemäße Schutzplanke ein höheres Widerstandsmoment, und zwar in X-, in Y- als auch in Z-Richtung. Die Verwindungssteifigkeit der Schutzplanke wird deutlich verbessert, so dass sie bei problemloser Kompatibilität mit den herkömmlichen Schutzplanken nunmehr den erhöhten Anforderungen der Aufhaltestufe H2 in Bezug auf das Aufhaltevermögen genügt. Variationsmöglichkeiten bestehen hierbei in der Ausbildung der Breite der Versteifungsstege und/oder der Breite der Schenkelfortsätze. Ferner kann durch den Grad der Abwinklung der Versteifungsstege zu den Außenschenkeln und/oder zu den Schenkelfortsätzen das geforderte Aufhaltevermögen der Schutzplanke gezielt eingestellt werden.

Ein weiterer wesentlicher Vorteil der Erfindung besteht darin, dass durch die gezielte Ausbildung der Schutzplanke mit den Versteifungsstegen und den Schenkelfortsätzen die Stapelfähigkeit wie bei den bekannten Schutzplanken erhalten bleibt. Dies erleichtert nicht nur eine Platz sparende Lagerhaltung, sondern auch den Transport vom Lager zu den Montagestellen an den Fahrbahnen.

Dieser Vorteil wird unabhängig davon erreicht, ob es sich um einen Schutzplankenstrang mit sogenannten A-Planken, d.h. fahrbahnseitig gerundeten Übergangsabschnitten (Kuppen) zwischen den Innenschenkeln und den Außenschenkeln, oder um einen Schutzplankenstrang mit B-Planken, also mit fahrbahnseitig ebenen Übergangsabschnitten zwischen den Innenschenkeln und den Außenschenkeln handelt.

Des Weiteren kann die Erfindung bei einseitig von Pfosten angeordneten oder auf beiden Seiten von Pfosten vorgesehenen Schutzplankensträngen angewendet werden und ferner auch unabhängig davon, ob die Schutzplanken über längere oder kürzere Abstandshalter an den Pfosten festgelegt werden.

Der Abstand der Pfosten untereinander wird den jeweiligen Anforderungen vor Ort angepasst, um eine mögliche Ausbeulung und eine dynamische Durchbiegung zu verringern. Entsprechende Montageöffnungen in den Schutzplanken sind in vorgegebenen Abständen vorhanden.

Die Verwindungssteifigkeit der Schutzplanken wird gemäß Anspruch 2 noch dadurch weiter erhöht, dass sich an die Schenkelfortsätze zum Boden hin abgeknickte Endleisten anschließen. Entsprechend der jeweiligen Abwinklung relativ zu den Schenkelfortsätzen ist die Verwindungssteifigkeit variabel bestimmbar.

Von Vorteil ist es nach der Erfindung, wenn nach Anspruch 3 das Verhältnis der Länge der Schenkelfortsätze zu der Länge der Endleisten etwa 3 : 1 beträgt.

Eine vorteilhafte Ausführungsform der Erfindung wird gemäß Anspruch 4 darin gesehen, dass der Winkel zwischen jeder der einander zugewandten Innenseiten der Schenkelfortsätze und der Ebene, in der sich der Boden erstreckt, 95° bis 110° beträgt.

In diesem Zusammenhang kann es nach Anspruch 5 ferner vorteilhaft sein, dass die Länge der Versteifungsstege etwa das Drei- bis Vierfache der Dicke der Schutzplanke beträgt.

Von Vorteil kann es entsprechend den Merkmalen des Anspruchs 6 darüber hinaus sein, dass der Abstand der Ebene, in der sich der Boden erstreckt, zu der Ebene, welche die Übergangsabschnitte tangiert, größer als der Abstand zu der die Längskanten der Endleisten tangierenden Ebene bemessen ist.

Es hat sich gemäß Anspruch 7 bei einer Schutzplanke mit bogenförmigen Übergangsabschnitten ferner als zweckmäßig erwiesen, dass das Verhältnis des Abstands der einerseits die Übergangsabschnitte und andererseits die Längskanten der Endleisten tangierenden Ebenen zu der Distanz zwischen der die Übergangsabschnitte tangierenden Ebene und der Ebene, in der sich der Boden erstreckt, etwa wie 1,6 : 1 bis 1,7 : 1 bemessen ist.

Bei dieser Ausführungsform einer Schutzplanke ist es noch von Vorteil, dass nach Anspruch 8 das Verhältnis der Distanz zwischen den beiden Längskanten der Endleisten zu dem Abstand der die bogenförmigen Übergangsabschnitte in ihren Firstbereichen schneidenden beiden Längsebenen etwa wie 1,8:1 bis 1,9:1 bemessen ist.

Ein weiteres zweckmäßiges Merkmal der Erfindung besteht gemäß Anspruch 9 darin, dass der von der Ebene, in der sich der Boden erstreckt, und den Versteifungsstegen eingeschlossene Winkel etwa 15° beträgt.

Bei einer Ausführungsform einer Schutzplanke mit ebenen Übergangsabschnitten zwischen den Innenschenkeln und den Außenschenkeln wird es im Umfang des Anspruchs 10 als zweckmäßig angesehen, dass das Verhältnis des Abstands der einerseits die ebenen Übergangsabschnitte und andererseits die Längskanten der Endleisten tangierenden Ebenen zu dem Abstand zwischen der die Übergangsabschnitte tangierenden Ebene und der Ebene, in der sich der Boden erstreckt, etwa wie 1,2 : 1 bis 1,3 : 1 bemessen ist.

Ferner ist es bei dieser Ausführungsform von Vorteil, dass nach Anspruch 11 sich die Endleisten in einer Ebene an die Schenkelfortsätze anschließen, in der sich auch der eben ausgebildete Boden erstreckt.

Schließlich bildet es entsprechend Anspruch 12 noch ein zweckmäßiges Merkmal der Erfindung, dass das Verhältnis der Distanz zwischen den beiden Längskanten der Endleisten zu dem Abstand der die ebenen Übergangsabschnitte in ihren mittleren Höhenbereichen schneidenden Längsebenen etwa wie 1,8 : 1 bis 1,9 : 1 bemessen ist.

Die Erfindung ist nachfolgend anhand von in den Zeichnungen dargestellten Ausführungsbeispielen näher erläutert. Es zeigen:
- Figur 1: In der Perspektive einen Abschnitt eines Schutzplankenstrangs gemäß einer ersten Ausführungsform während der Montage;
- Figur 2: in vergrößerter Darstellung einen vertikalen Querschnitt durch die Figur 1 entlang der Linie II-II in Richtung der Pfeile IIa gesehen;
- Figur 3: in nochmals vergrößerter Darstellung eine Stirnansicht einer Schutzplanke gemäß dem Pfeil III der Figur 1;
- Figur 4: die Schutzplanke der Figur 3 an einem im Vergleich zu der Figur 2 längeren Abstandshalter;
- Figur 5: in der Stirnansicht eine Schutzplanke gemäß einer weiteren Ausführungsform;
- Figur 6: eine Darstellung ähnlich der der Figur 2 mit einer Schutzplanke gemäß Figur 5;
- Figur 7: eine Darstellung ähnlich der der Figur 4 mit einer Schutzplanke gemäß Figur 5 sowie
- Figuren 8 und 9: in der Stirnansicht Gegenüberstellungen der erfindungsgemäßen Schutzplanken mit herkömmlichen Schutzplanken.

In den Figuren 1 und 2 ist mit 1 eine Schutzplankenanordnung bezeichnet, wie sie z.B. am Rand einer von Kraftfahrzeugen befahrenen Straße, insbesondere einer Autobahn, vorgesehen ist.

Die Schutzplankenanordnung 1 setzt sich aus einem Schutzplankenstrang 2 aus vorzugsweise lösbar aneinander gesetzten Schutzplanken 3 und den Schutzplankenstrang 2 tragenden, im Querschnitt sigmaförmigen Pfosten 4 zusammen, die in das Erdreich 5 gerammt sind. Die sich an den Enden überlappenden Schutzplanken 3 werden mit Hilfe von Schraubbolzen 6, Muttern 7 und Scheiben 8 miteinander verbunden. Die Befestigung der Schutzplanken 3 an den Pfosten 4 erfolgt mit Stirnlaschen 9 unter Zwischenschaltung von U-förmigen Stützbügeln 10, die durch einen Steg 11 ausgesteift sind. Auch hier gelangen Schraubbolzen 6, Muttern 7 und Scheiben 8 gemäß Figur 1 zum Einsatz. Der Abstand der Pfosten 4 untereinander ist den jeweiliegen Anforderungen vor Ort angepasst, um eine mögliche Ausbeulung und dynamische Durchbiegung zu verringern. So können Pfosten 4 jeweils endseitig der Schutzplanke 3 und zusätzlich in der Mitte einer Schutzplanke 3 angeordnet sein.

Die Schutzplanken 3 weisen einen im Wesentlichen W-förmigen Querschnitt auf. Wie in diesem Zusammenhang insbesondere Figur 3 erkennen lässt, ist der W-förmige Querschnitt zunächst von einem zentralen Boden 12, von dem Boden 12 aus divergierenden Innenschenkeln 13, von endseitig der Innenschenkel 13 vorgesehenen bogenförmigen Übergangsabschnitten 14 und von sich an die Übergangsabschnitte 14 anschließenden, sich gegensinnig V-förmig zu den Innenschenkeln 13 erstreckenden Außenschenkeln 15 gebildet. Die Übergänge 16 von dem Boden 12 auf die Innenschenkel 13 sind gerundet. Die Außenschenkel 15 enden kurz vor einer Ebene E-E, in der auch der Boden 12 verläuft.

Aus der Figur 2 ist zu erkennen, dass die Enden der Schenkel 17 der Stützbügel 10 in die von den Übergangsabschnitten 14 gebildeten Kehlen 18 der Schutzplanken 3 fassen.

Wie die Figur 3 weiter zeigt, sind endseitig der Außenschenkel 15 vom Boden 12 weg gerichtete Versteifungsstege 19 vorgesehen, an die sich Schenkelfortsätze 20 anschließen. Der Winkel α zwischen jeder der einander zugewandten Innenseiten 21 der Schenkelfortsätze 20 und der Ebene E-E, in der sich der Boden 12 erstreckt, beträgt beim Ausführungsbeispiel etwa 98°. Die Länge L der Versteifungsstege 19 beträgt etwa das Drei- bis Vierfache der Dicke D der Schutzplanke 3. Außerdem ist zu sehen, dass der von der Ebene E-E, in der sich der Boden 12 erstreckt, und von den Versteifungsstegen 19 eingeschlossene Winkel β etwa 15° beträgt.

Die Schenkelfortsätze 20 laufen in zum Boden 12 hin abgeknickte Endleisten 22 aus. Das Verhältnis der Länge L1 der Schenkelfortsätze 20 zu der Länge L2 der Endleisten 22 beträgt etwa 3:1.

Der Abstand A der Ebene E-E, in der sich der Boden 12 erstreckt, zu der Ebene E1-E1, welche die Übergangsabschnitte 14 tangiert, ist größer als der Abstand A1 zu der die Längskanten 23 der Endleisten 22 tangierenden Ebene E2-E2 bemessen.

Das Verhältnis des Abstands A2 der einerseits die Übergangsabschnitte 14 und andererseits die Längskanten 23 der Endleisten 22 tangierenden Ebenen E1-E1 bzw. E2-E2 ist zu dem Abstand A zwischen der die Übergangsabschnitte 14 tangierenden Ebene E1-E1 und der Ebene E-E, in der sich der Boden 12 erstreckt, etwa wie 1,6 : 1 bis 1,7 : 1 bemessen.

Das Verhältnis der Distanz D1 zwischen den beiden Längskanten 23 der Endleisten 22 zu dem Abstand A3 der die Übergangsabschnitte 14 in ihren Firstbereichen 24 schneidenden Längsebenen E3-E3 ist etwa wie 1,8 : 1 bis 1,9 : 1 bemessen.

Der Öffnungswinkel γ zwischen den Innenschenkeln 13 und den Außenschenkeln 15 beträgt etwa 70°. Auch der Öffnungswinkel δ zwischen den Innenschenkeln 13 beträgt etwa 70°.

Die Figur 4 zeigt, dass eine Schutzplanke 3 ohne weiteres auch stirnseitig eines Abstandshalters 25 befestigt werden kann, der länger als der Stützbügel 10 gemäß Figur 2 ausgebildet ist. Dazu wird der Boden 12 der Schutzplanke 3 mit einem endseitigen Steg 26 des Abstandshalters 25 verschraubt. Die Enden 27 des Abstandshalters 25 fassen dabei in die Kehlen 18 der Schutzplanke 3. Der Abstandshalter 25 wird mittels einer Schlupflasche 28 an einem Pfosten 4 befestigt, der in das Erdreich 5 gerammt ist. Die verwendeten Schraubmittel entsprechen denjenigen der Figur 1.

Aus der Figur 8 ist ersichtlich, dass die Schutzplanke 3 so konfiguriert ist, dass sie problemlos mit einer Schutzplanke SP herkömmlicher Bauart gemäß dem Typ A kompatibel ist.

Die Schutzplanke 3a der Figur 5 besitzt ebenfalls einen im Wesentlichen W-förmigen Querschnitt. Dieser wird von einem zentralen ebenen Boden 12a, von dem Boden 12a aus divergierenden Innenschenkeln 13a, von endseitig der Innenschenkel 13a vorgesehenen fahrbahnseitigen ebenen Übergangsabschnitten 14a, von sich an die Übergangsabschnitte 14a anschließenden, sich gegensinnig zu den Innenschenkeln 13a erstreckenden Außenschenkeln 15a, von endseitig der Außenschenkel 15a vom Boden 12a weg gerichteten Versteifungsstegen 19a und von sich annähernd in Richtung der Außenschenkel 15a erstreckenden Schenkelfortsätzen 20a mit zum Boden 12a hin abgeknickten Endleisten 22a gebildet. Hierbei schließen sich die Endleisten 22a in einer Ebene E4-E4 an die Schenkelfortsätze 20a an, in der sich auch der Boden 12a erstreckt.

Der Querschnitt der Schutzplanke 3a ist ferner so aufgebaut, dass das Verhältnis des Abstands A4 der einerseits die ebenen Übergangsabschnitte 14a und andererseits die Längskanten 23a der Endleisten 22a tangierenden Ebenen E5-E5 bzw. E6-E6 zu dem Abstand A5 zwischen der die Übergangsabschnitte 14a tangierenden Ebene E5-E5 und der Ebene E4-E4, in der sich der Boden 12a erstreckt, etwa wie 1,2 : 1 bis 1,3 : 1 bemessen ist.

Der Öffnungswinkel ε zwischen den Innenschenkeln 13a beträgt etwa 25°, während der Offnungswinkel ζ zwischen einem Innenschenkel 13a und einem Außenschenkel 15a etwa 35° bemessen ist. Der Winkel η zwischen den Versteifungsstegen 19a und der Ebene E5-E5, in der sich die Übergangsabschnitte 14a erstrecken, beträgt etwa 10°.

Die Schenkelfortsätze 20a laufen in zum Boden 12a hin abgeknickte Endleisten 22a aus. Das Verhältnis der Länge L1 der Schenkelfortsätze 20a zu der Länge L2 der Endleisten 22a beträgt etwa 3 : 1.

Das Verhältnis der Distanz D2 zwischen den beiden Längskanten 23a der Endleisten 22a zu dem Abstand A7 der die Übergangsabschnitte 14a in ihren mittleren Höhenbereichen schneidenden beiden Längsebenen E7 - E7 ist etwa wie 1,8 : 1 bis 1,9 : 1 bemessen.

Die Schutzplanke 3a kann, wie die Figur 6 zeigt, über einen W-förmigen Stützbügel 29 direkt an einem Pfosten 4 befestigt werden. Hierbei stützt sich der Boden 12a an einem zentralen Vorsprung 30 des Stützbügels 29 ab. Die Schenkel 31 des Stützbügels 29 fassen in die gerundeten Verbindungsabschnitte 32 zwischen den Übergangsabschnitten 14a und den Versteifungsstegen 19a.

Es ist aber gemäß Figur 7 auch möglich, eine Schutzplanke 3a an einem Abstandshalter 25 zu befestigen, wie er bereits anhand der Figur 4 beschrieben wurde. Allerdings ist zu sehen, dass sich die Enden 27 des Abstandshalters 25 dann etwa in den mittleren Höhenbereichen der Übergangsabschnitte 14a erstrecken.

Schließlich ist anhand der Figur 9 zu erkennen, dass auch die Schutzplanke 3a mit einer herkömmlichen Schutzplanke SP 1 des Typs B kompatibel ist.

### Bezugszeichen:

- 1 -: Schutzplankenanordnung
- 2 -: Schutzplankenstrang
- 3 -: Schutzplanken
3a - Schutzplanken
- 4 -: Pfosten
- 5 -: Erdreich
- 6 -: Schraubbolzen
- 7 -: Muttern
- 8 -: Scheiben
- 9 -: Stirnlaschen
- 10 -: Stützbügel
- 11 -: Steg v. 10
- 12 -: Boden v. 3
12a - Boden v.3a
- 13 -: Innenschenkel v. 3
13a - Innenschenkel v.3a
- 14 -: bogenförmige Übergangsabschnitte v. 3
14a - ebene Übergangsabschnitte v. 3a
- 15 -: Außenschenkel v. 3
15a - Außenschenkel v. 3a
- 16 -: Übergänge v. 12 auf 13
16a - Übergänge v. 12a auf 13a, v. 13a auf 14a und v. 14a auf 15a
- 17 -: Schenkel v. 10
- 18 -: Kehlen in 14
- 19 -: Versteifungsstege an 15
19a - Versteifungsstege an 15a
- 20 -: Schenkelfortsätze
20a - Schenkelfortsätze
- 21 -: Innenseiten v. 20
21a - Innenseiten v. 20a
- 22 -: Endleisten v.20
22a - Endleisten v. 20a
- 23 -: Längskanten v. 22
23a - Längskanten v. 22a
- 24 -: Firstbereiche v. 14
- 25 -: Abstandshalter
- 26 -: Steg an 25
- 27 -: Enden v. 25
- 28 -: Schlupflasche
- 29 -: Stützbügel f. 30
- 30 -: Vorsprung an 29
- 31 -: Schenkel v. 29
- 32 -: Verbindungsabschnitte zw. 14a u. 19a

- A -: Abstand E-E zu E1-E1
- A1 -: Abstand E-E zu E2-E2
- A2 -: Abstand E1-E1 zu E2-E2
- A3 -: Abstand zwischen E3-E3 und E3-E3
- A4 -: Abstand zw. E5-E5 u. E6-E6
- A5 -: Abstand zw. E5-E5 u. E4-E4
- A6 -: Abstand zw. E4-E4 u. E6-E6
- A7 -: Abstand zw. E7-E7 u. E7-E7
- D -: Dicke v. 3,3a
- D1 -: Distanz zw. 23
- D2 -: Distanz zw. 23a
- E-E -: Ebene durch 12
- E1-E1 -: Ebene tangential zu 14
- E2-E2 -: Ebene tangential zu 23
- E3-E3 -: Längsebenen durch 24
- E4-E4 -: Ebene durch 12a
- E5-E5 -: Ebene tangential zu 14a
- E6-E6 -: Ebene tangential zu 23a
- E7-E7 -: Ebenen durch 14a
- L -: Länge v. 19,19a
- L1 -: Länge v. 20,20a
- L2 -: Länge v.22,22a
- SP -: herkömmliche Schutzplanke Typ A
- SP1: -herkömmliche Schutzplanke Typ B
- α -: Winkel zw. 21 und E-E
- β -: Winkel zw. E-E und 19
- γ -: Öffnungswinkel zw. 13 und 15
- δ -: Öffnungswinkel zw. 13
- ε -: Öffnungswinkel zw. 13a
- ζ-: Öffnungswinkel zw. 13a u. 15a
- η-: Öffnungswinkel zw. 19a u. E5-E5

## Patentansprüche

1. Schutzplankenstrang aus Stahl, der aus lösbar aneinander gesetzten Schutzplanken (3,3a) mit einem im Wesentlichen W-förmigen Querschnitt besteht, welcher von einem zentralen Boden (12,12a), von dem Boden (12,12a) aus divergierenden Innenschenkeln (13,13a), von endseitig der Innenschenkel (13,13a) vorgesehenen fahrbahnseitigen Übergangsabschnitten (14,14a) und von sich an die Übergangsabschnitte (14,14a) anschließenden, sich gegensinnig V-förmig zu den Innenschenkeln (13,13a) erstreckenden Außenschenkeln (15,15a) gebildet ist, **dadurch gekennzeichnet, dass** endseitig der Außenschenkel (15,15a) vom Boden (12,12a) weg gerichtete Versteifungsstege (19,19a) vorgesehen sind, an die sich annähernd in Richtung der Außenschenkel (15,15a) erstreckende Schenkelfortsätze (20,20a) anschließen.

2. Schutzplankenstrang nach Anspruch 1, **dadurch gekennzeichnet, dass** sich an die Schenkelfortsätze (20,20a) zum Boden (12,12a) hin abgeknickte Endleisten (22,22a) anschließen.

3. Schutzplankenstrang nach Anspruch 2, **dadurch gekennzeichnet, dass** das Verhältnis der Länge (L1) der Schenkelfortsätze (20,20a) zu der Länge (L2) der Endleisten (22,22a) etwa 3:1 beträgt.

4. Schutzplankenstrang nach einem der Ansprüche 1 bis 3, **dadurch gekennzeichnet, dass** der Winkel (α) zwischen jeder der einander zugewandten Innenseiten (21,21a) der Schenkelfortsätze (20,20a) und der Ebene (E-E,E4-E4), in der sich der Boden (12,12a) erstreckt, etwa 95°-110° beträgt.

5. Schutzplankenstrang nach einem der Ansprüche 1 bis 4, **dadurch gekennzeichnet, dass** die Länge (L) der Versteifungsstege (19,19a) etwa dem drei- bis vierfachen der Dicke (D) der Schutzplanke (3,3a) beträgt.

6. Schutzplankenstrang nach einem der Ansprüche 1 bis 5, **dadurch gekennzeichnet, dass** der Abstand (A,A5) der Ebene (E-E,E4-E4), in der sich der Boden (12,12a) erstreckt, zu der Ebene (E1-E1,E5-E5), welche die Übergangsabschnitte (14,14a) tangiert, größer als der Abstand (A1,A6) zu der die Längskanten (23,23a) der Endleisten (22,22a) tangierenden Ebene (E2-E2,E6-E6) bemessen ist.

7. Schutzplankenstrang nach einem der Ansprüche 1 bis 6, bei welchem die Übergangsabschnitte (14) bogenförmig ausgebildet sind, **dadurch gekennzeichnet, dass** das Verhältnis des Abstands (A2) der einerseits die Übergangsabschnitte (14) und andererseits die Längskanten (23) der Endleisten (22) tangierenden Ebenen (E1-E1;E2-E2) zu dem Abstand (A) zwischen der die Übergangsabschnitte (14) tangierenden Ebene (E1-E1) und der Ebene (E-E), in der sich der eben ausgebildete Boden (12) erstreckt, etwa wie 1,6 : 1 bis 1,7 : 1 bemessen ist.

8. Schutzplankenstrang nach Anspruch 7, **dadurch gekennzeichnet, dass** das Verhältnis der Distanz (D1) zwischen den beiden Längskanten (23) der Endleisten (22) zu dem Abstand (A3) der die bogenförmigen Übergangsabschnitte (14) in ihren Firstbereichen (24) schneidenden beiden Längsebenen (E3-E3) etwa wie 1,8 : 1 bis 1,9:1 bemessen ist.

9. Schutzplankenstrang nach einem der Ansprüche 1 bis 8, **dadurch gekennzeichnet, dass** der von der Ebene (E-E), in der sich der Boden (12) erstreckt, und den Versteifungsstegen (19) eingeschlossene Winkel (β) etwa 15° beträgt.

10. Schutzplankenstrang nach einem der Ansprüche 1 bis 6, bei welchem die Übergangsabschnitte (14a) eben ausgebildet sind, **dadurch gekennzeichnet, dass** das Verhältnis des Abstands (A4) der einerseits die ebenen Übergangsabschnitte (14) und andererseits die Längskanten (23a) der Endleisten (22a) tangierenden Ebenen (E5-E5;E6-E6) zu dem Abstand (A5) zwischen der die Übergangsabschnitte (14a) tangierenden Ebene (E5-E5) und der Ebene (E4-E4), in der sich der Boden (12a) erstreckt, etwa wie 1,2 : 1 bis 1,3 : 1 bemessen ist.

11. Schutzplankenstrang nach Anspruch 10, **dadurch gekennzeichnet, dass** sich die Endleisten (22a) in einer Ebene (E4-E4) an die Schenkelfortsätze (20a) anschließen, in der sich auch der eben ausgebildete Boden (12a) erstreckt.

12. Schutzplankenstrang nach Anspruch 10 oder 11, **dadurch gekennzeichnet, dass** das Verhältnis der Distanz (D2) zwischen den beiden Längskanten (23a) der Endleisten (22a) zu dem Abstand (A7) der die ebenen Übergangsabschnitte (14a) in ihren mittleren Höhenbereichen schneidenden beiden Längsebenen (E7-E7) etwa wie 1,8 : 1 bis 1,9 : 1 bemessen ist.

## Claims

1. Crash barrier rail run made of steel and composed of detachably fitted-together crash barrier rails (3, 3a) having a substantially W-shaped cross section which is formed by a central base (12, 12a), by inner legs (13, 13a) diverging from the base (12, 12a), by roadway-facing transition portions (14, 14a) provided at the ends of the inner legs (13, 13a), and by outer legs (15, 15a) which adjoin the transition portions (14, 14a) and which extend oppositely in a V shape with respect to the inner legs (13, 13a), **characterized in that** reinforcing webs (19, 19a) directed away from the base (12, 12a) are provided at the ends of the outer legs (15, 15a) and are adjoined by leg extensions (20, 20a) which extend approximately in the direction of the outer legs (15, 15a).

2. Crash barrier rail run according to Claim 1, **characterized in that** the leg extensions (20, 20a) are adjoined by end strips (22, 22a) which are bent over towards the base (12, 12a).

3. Crash barrier rail run according to Claim 2, **characterized in that** the ratio of the length (L1) of the leg extensions (20, 20a) to the length (L2) of the end strips (22, 22a) is approximately 3:1.

4. Crash barrier rail run according to one of Claims 1 to 3, **characterized in that** the angle (α) between each of the mutually facing inner sides (21, 21a) of the leg extensions (20, -20a) and the plane (E-E, E4-E4) in which the base (12, 12a) extends is approximately 95°-110°.

5. Crash barrier rail run according to one of Claims 1 to 4, **characterized in that** the length (L) of the reinforcing webs (19, 19a) is approximately three to four times the thickness (D) of the crash barrier rail (3, 3a).

6. Crash barrier rail run according to one of Claims 1 to 5, **characterized in that** the distance (A, A5) from the plane (E-E, E4-E4) in which the base (12, 12a) extends to the plane (E1-E1, E5-E5) which is tangent to the transition portions (14, 14a) is dimensioned to be greater than the distance (A1, A6) to the plane (E2-E2, E6-E6) which is tangent to the longitudinal edges (23, 23a) of the end strips (22, 22a).

7. Crash barrier rail run according to one of Claims 1 to 6, in which the transition portions (14) have an arcuate design, **characterized in that** the ratio of the distance (A2) separating the planes (E1-E1; E2-E2) tangent to the transition portions (14) on the one hand and to the longitudinal edges (23) of the end strips (22) on the other hand to the distance (A) between the plane (E1-E1) tangent to the transition portions (14) and the plane (E-E) in which the base (12) of flat design extends is dimensioned to be approximately 1.6:1 to 1.7:1.

8. Crash barrier rail run according to Claim 7, **characterized in that** the ratio of the spacing (D1) between the two longitudinal edges (23) of the end strips (22) to the distance (A3) separating the two longitudinal planes (E3-E3) which intersect the arcuate transition portions (14) in their apex regions (24) is dimensioned to be approximately 1.8:1 to 1.9:1.

9. Crash barrier rail run according to one of Claims 1 to 8, **characterized in that** the angle (β) enclosed by the plane (E-E) in which the base (12) extends and the reinforcing webs (19) is approximately 15°.

10. Crash barrier rail run according to one of Claims 1 to 6, in which the transition portions (14a) have a flat design, **characterized in that** the ratio of the distance (A4) separating the planes (E5-E5; E6-E6) tangent to the flat transition portions (14) on the one hand and to the longitudinal edges (23a) of the end strips (22a) on the other hand to the distance (A5) between the plane (E5-E5) tangent to the transition portions (14a) and the plane (E4-E4) in which the base (12a) extends is dimensioned to be approximately 1.2:1 to 1.3:1.

11. Crash barrier rail run according to Claim 10, **characterized in that** the end strips (22a) adjoin the leg extensions (20a) in a plane (E4-E4) in which the base (12a) of flat design also extends.

12. Crash barrier rail run according to Claim 10 or 11, **characterized in that** the ratio of the spacing (D2) between the two longitudinal edges (23a) of the end strips (22a) to the distance (A7) separating the two longitudinal planes (E7-E7) which intersect the flat transition portions (14a) in their central height regions is dimensioned to be approximately 1.8:1 to 1.9:1.

## Revendications

1. Tronçon de glissière de sécurité en acier qui se compose de glissières de sécurité (3, 3a) placées l'une sur l'autre de manière amovible avec une section transversale essentiellement en forme de W, qui est formé par un fond central (12, 12a), par le fond (12, 12a) de branches internes (13, 13a) divergentes, par des sections de transition (14, 14a) côté chaussée prévues côté extrémité des branches internes (13, 13a) et par des branches externes (15, 15a) se raccordant aux sections de transition (14, 14a), s'étendant en sens contraire en forme de V par rapport aux branches internes (13, 13a), **caractérisé en ce que** côté extrémité des branches externes (15, 15a) sont prévues des nervures de renforcement (19, 19a) opposées au fond (12, 12a), auxquelles se raccordent des prolongements de branche (20, 20a) s'étendant approximativement suivant la direction des branches externes (15, 15a).

2. Tronçon de glissière de sécurité selon la revendication 1, **caractérisé en ce que** des baguettes d'extrémité (22, 22a) repliées vers le fond (12, 12a) se raccordent aux prolongements de branche (20, 20a).

3. Tronçon de glissière de sécurité selon la revendication 2, **caractérisé en ce que** le rapport entre la longueur (L1) des prolongements de branche (20, 20a) et la longueur (L2) des baguettes d'extrémité (22, 22a) s'élève à environ 3:1.

4. Tronçon de glissière de sécurité selon l'une quelconque des revendications 1 à 3, **caractérisé en ce que** l'angle (α) entre chacun des côtés intérieurs (21, 21a) tournés l'un vers l'autre des prolongements de branche (20, 20a) et du plan (E-E, E4-E4), dans lequel s'étend le fond (12, 12a), est compris entre environ 95 et 110 °.

5. Tronçon de glissière de sécurité selon l'une quelconque des revendications 1 à 4, **caractérisé en ce que** la longueur (L) des nervures de renforcement (19, 19a) s'élève environ au triple jusqu'au quadruple de l'épaisseur (D) de la glissière de sécurité (3, 3a).

6. Tronçon de glissière de sécurité selon l'une quelconque des revendications 1 à 5, **caractérisé en ce que** la distance (A, A5) entre le plan (E-E, E4-E4), dans lequel s'étend le fond (12, 12a) et le plan (E1-E1, E5-E5) qui est tangent aux sections de transition (14, 14a), est plus grande que la distance (A1, A6) par rapport au plan (E2-E2, E6-E6) tangent aux arêtes longitudinales (23, 23a) des baguettes d'extrémité (22, 22a).

7. Tronçon de glissière de sécurité selon l'une quelconque des revendications 1 à 6, pour lequel les sections de transition (14) sont réalisées en forme d'arc, **caractérisé en ce que** le rapport entre la distance (A2) des sections de transition (14) d'une part et des arêtes longitudinales (23) d'autre part des plans (E1-E1 ; E2-E2) tangents aux baguettes d'extrémité (22) et la distance (A) entre le plan (E1-E1) tangent aux sections de transition (14) et le plan (E-E), dans lequel s'étend le fond (12) réalisé de manière plane, est compris environ entre 1,6:1 et 1,7:1.

8. Tronçon de glissière de sécurité selon la revendication 7, **caractérisé en ce que** le rapport entre la distance (D1) entre les deux arêtes longitudinales (23) des baguettes d'extrémité (22) et la distance (A3) des deux plans longitudinaux (E3-E3) coupant les sections de transition (14) en forme d'arc dans leurs zones faîtières (24) est compris environ entre 1,8:1 et 1,9:1.

9. Tronçon de glissière de sécurité selon l'une quelconque des revendications 1 à 8, **caractérisé en ce que** l'angle (β) formé par le plan (E-E), dans lequel s'étend le fond (12), et les nervures de renforcement (19) s'élève environ à 15 °.

10. Tronçon de glissière de sécurité selon l'une quelconque des revendications 1 à 6, pour lequel les sections de transition (14a) sont réalisées de manière plane, **caractérisé en ce que** le rapport entre la distance (A4) des sections de transition (14) planes d'une part et des arêtes longitudinales (23a) des plans (E5-E5 ; E6-E6) tangents aux baguettes d'extrémité (22a) et la distance (A5) entre le plan (E5-E5) tangent aux sections de transition (14a) et le plan (E4-E4), dans lequel s'étend le fond (12a), est compris environ entre 1,2:1 et 1,3:1.

11. Tronçon de glissière de sécurité selon la revendication 10, **caractérisé en ce que** les baguettes d'extrémité (22a) se raccordent dans un plan (E4-E4) aux prolongements de branche (20a), dans lequel s'étend également le fond (12a) réalisé de manière plane.

12. Tronçon de glissière de sécurité selon la revendication 10 ou 11, **caractérisé en ce que** le rapport entre la distance (D2) entre les deux arêtes longitudinales (23a) des baguettes d'extrémité (22a) et la distance (A7) des deux plans longitudinaux (E7-E7) coupant les sections de transition (14a) planes dans leurs zones verticales médianes est compris environ entre 1,8:1 et 1,9:1.
